# EUROPÄISCHE PATENTSCHRIFT

(11) **EP 0 803 457 B1**
(45) Veröffentlichungstag und Bekanntmachung des Hinweises auf die Patenterteilung: **19.01.2000**
(21) Anmeldenummer: 97106151.0
(22) Anmeldetag: 15.04.1997
(51) Int. Cl.: B65H 3/56, B65H 3/08

(54) **Vorrichtung zum Trennen und Anheben des obersten Bogens von einem Bogenstapel**
Device for separating and lifting the uppermost sheet of a sheet stack
Dispositif pour séparer et soulever la feuille de dessus d'une pile de feuilles

(30) Priorität: 24.04.1996 DE 19616333
(43) Veröffentlichungstag der Anmeldung: 29.10.1997
(73) Patentinhaber: MAN Roland Druckmaschinen AG, 63075 Offenbach (DE)
(72) Erfinder: Eilitz, Peter, 63071 Offenbach (DE); Herrmann, Herbert, 63179 Obertshausen (DE)
(74) Vertreter: Stahl, Dietmar

(56) Entgegenhaltungen:
- WO-A-93/04964
- DE-C- 576 117
- DE-C- 585 514
- DE-C- 923 132
- DE-C- 4 344 474
- US-A- 2 722 416

## Beschreibung

Die Erfindung bezieht sich auf eine Vorrichtung zum Trennen und Anheben des obersten Bogens, insbesondere der obersten Blechtafel, von einem Bogenstapel, mit einer Bogenerfaßeinrichtung zum taktmäßigen Erfassen und Anheben des obersten Bogens, sowie einer auf die Hinterkante des um ein bestimmtes Maß angehobenen obersten Bogens einwirkenden Abstreifeinrichtung, die ein Abstreifelement mit einer Gleitrampe besitzt, welches durch die Hinterkante des obersten Bogens bei dessen Anheben entgegen einer Federkraft aus einer dem Bogenstapel nahen, um ein bestimmtes Maß über den Bogenstapel ragenden Ruhelage in eine den Bogenstapel beabstandete Auslenklage bis zum Überrasten der Hinterkante über das Abstreifelement etwa horizontal bewegbar ist.

Bei einer derartigen Vorrichtung ist es bekannt, daß das Abstreifelement an einem schwenkbaren Hebel angeordnet ist, der in Bogenförderrichtung federbeaufschlagt ist und einen Anschlag aufweist, mit dem er im nicht ausgelenkten Zustand an der Rückseite des Bogenstapels in Anlage ist. Diese Vorrichtung hat den Nachteil, daß nach jedem Abstreif- und Weiterfördervorgang des angehobenen obersten Bogens der Hebel mit seinem Anschlag durch die Federkraft mit Schwung gegen die Rückseite des Bogenstapels bewegt wird.

Dies führt zu störenden Aufschlaggeräuschen sowie zu Beschädigungen der Hinterkanten der Bogen.

Es sind auch weitere Vorrichtungen ähnlicher Art bekannt.

Aus der DE-PS 923 132 ist eine Vorrichtung zum Vereinzeln und zum Zuführen von Bogen aus Papier usw. an Druck-, Lackier- und Falzmaschinen bekannt. Die Bogenvereinzelungsvorrichtung weist einen Anschlag auf, der im oberen Bereich der rückwärtigen Stapelseite an einen Bogenstapel anstellbar ist. Der Anschlag weist eine glatte Anschlagfläche auf.

Aus der DE-PS 585 514 ist eine Vorrichtung zum Herstellen von
Einbanddecken für Bücher, Notizbücher o. dgl. bekannt. In dieser Vorrichtung sind seitlich parallel zur Bogenförderrichtung feststehende Seitenanschläge einem Bogenstapel zugeordnet. Die Seitenanschläge sind nicht an den Bogenstapel angestellt und weisen angefederte Bleche auf, die gegen den Bogenstapel anstellbar sind und an ihrem oberen Ende Haltezungen aufweisen.

Aus der DE 43 44 474 C1 ist ein Etikettenmagazin für Etikettiermaschinen bekannt. Das Etikettenmagazin wird seitlich parallel zur Bogenförderrichtung von fest einstellbaren Hakenhaltern umschlossen. In jedem Hakenhalter ist ein in Richtung einer Stapelkante angefederter Haken vorgesehen, der mit einem Hakenvorsprung eine Stapelfrontfläche überragt.

Aufgabe der Erfindung ist es eine Vorrichtung der eingangs genannten Art zu schaffen, die geräuscharm und bogenschonend arbeitet.

Diese Aufgabe wird erfindungsgemäß dadurch gelöst, daß ein Träger im oberen rückseitigen Bereich unter Federkraft am Bogenstapel in Anlage ist, wobei am Träger das Abstreifelement zwischen seiner Ruhelage und Auslenklage bewegbar geführt daß das Abstreifelement gegenüber dem Träger in seiner Ruhelage in Richtung auf den Bogenstapel hin federbeaufschlagt ist, und daß das Abstreifelement in seiner Ruhelage die Anlagefläche des Trägers am Bogenstapel in Bogenförderrichtung um ein gewisses Maß überrägt.
Da im Betrieb nur das Abstreifelement bewegt wird, sind die sich bewegenden Massen klein und verursachen bei ihrer Rückbewegung in ihre Ruhelage nur geringe Geräusche. Ein Aufschlagen eines bewegten Bauteils auf der Rückseite des Bogenstapels ist vermieden, so daß auch keine dadurch verursachten Beschädigungen der Bogen erfolgen. Die geringen bewegten Massen führen weiterhin dazu, daß die Vorrichtung aus leichten Bauteilen geringer Baugröße aufgebaut sein kann, da keine größeren Kräfte aufzufangen sind.

Damit sich auf einfache Art das Abstreifelement immer in seiner optimalen Position zur Rückseite des oberen Bereichs des Bogenstapels befindet, kann der Träger gegen die Stapelrückseite federbeaufschlagt sein.

Zur einfachen selbsttätigen Ausrichtung des Trägers nach der Stapelrückseite kann der Träger als Hebel ausgebildet sein, der an seinem einen Ende etwa über dem hinteren Endbereich des Bogenstapels um eine quer zur Bogenförderrichtung gerichtete Schwenkachse schwenkbar und mit seinem freien anderen Ende an dem Bogenstapel in Anlage ist.

Eine einfache Vorrichtung mit wenigen Bauteilen geringer Größe wird erreicht, wenn das Abstreifelement in einer in Bogenförderrichtung gerichteten und zum Bogenstapel hin offenen Führungsausnehmung des Trägers angeordnet ist und in seiner Ruhelage um ein bestimmtes Maß in Bogenförderrichtung aus der Führungsausnehmung herausragt.

Zur Erzeugung der Federkraft, mit der das Abstreifelement in seine Ruhelage beaufschlagt ist, kann in einfacher Ausgestaltung das Abstreifelement von einer in der Führungsausnehmung angeordneten Druckfeder in Boggenförderrichtung beaufschlagt sein.

Ist dabei die Vorspannung der Druckfeder einstellbar, wobei dies auf einfache Weise dadurch erfolgen kann, daß die Druckfeder mit ihrem dem Abstreifelement abgewandten Ende an einer in Bogenförderrichtung verstellbaren Stellschraube abgestützt ist, so kann je nach der Qualität des zu fördernden Bogens die optimale, bei der Trennung zu überwindende Kraft eingestellt werden.

Zu einer geringen Baugröße führt es, wenn die Druckfeder eine Wendelfeder ist.

Ist das Abstreifelement eine Kugel, so sind weitgehend keine Reibkräfte und keine Verkantungskräfte zusätzlich zu den Federkräften bei der Auslenkung des Abstreifelements zu überwinden, die die Höhe der tatsächlich zu überwindenden Kräfte unbestimmbar machen würden. Darüber hinaus kann durch diese Ausbildung die Baugröße des Abstreifelements optimal gering gehalten und die Führungsausnehmung als Bohrung einfach hergestellt werden.

Ist die Kugel um etwa ein Drittel ihres Durchmessers in Förderrichtung aus der Führungsausnehmung herausragbar, so ist eine Abstützung der Kugel quer zu ihrer Auslenkrichtung immer sicher gestellt. Gleichzeitig ist die Neigung der Kugelfläche, entlang der sich die angehobene Bogenkante bewegt derart, daß eine große Kraftkomponente in Erstreckungsrichtung der Führungsausnehmung gerichtet ist.

Bei Härtung zumindest der Oberfläche der Kugel wird eine hohe Verschleißbeständigkeit sowohl gegen die Reibbeaufschlagung durch die Bogen als auch gegen die Reibbeaufschlagung in der Führungsausnehmung erreicht.

Ein Ausführungsbeispiel der Erfindung ist in Zeichnung dargestellt und wird im folgenden näher beschreiben. Es zeigen
- Figur 1: eine Vorrichtung zum Trennen und Anheben des obersten Bogens in einer ersten Arbeitsstellung
- Figur 2: die Vorrichtung nach Figur 1 in einer zweiten Arbeitsstellung
- Figur 3: die Vorrichtung nach Figur 1 in einer Abstreifstellung.

Die dargestellte Vorrichtung weist einen Träger 1 auf, der sich im oberen rückseitigen Bereich eines Bogenstapels 2 etwa senkrecht erstreckt und an seinem nicht dargestellten oberen Bereich etwa über dem hinteren Endbereich des Bogenstapels 2 um eine quer zur Bogenförderrichtung 3 gerichtete Schwenkachse schwenkbar ist.

An seinem freien nach unten gerichteten anderen Ende ist der Träger 1 als Abstreifklotz 4 ausgebildet, der mit seiner in Bogenförderrichtung 3 gerichteten Seite am oberen rückseitigen Bereich des Bogenstapels 2 durch eine Druckfeder 5 hoher Kraft in Anlage gehalten ist.

Zur Vermeidung von Beschädigungen der Bogen ist der Abstreifklotz 4 an seinem unteren Ende mit einer vom Bogenstapel 2 weggerichteten Schräge 6 versehen.

In dem Abstreifklotz 4 ist eine etwa in Bogenförderrichtung 3 gerichtete, durchgehende Führungsausnehmung 7 ausgebildet, die in ihrem in Bogenförderrichtung 3 hinteren Bereich eine Gewindebohrung 8 und in ihrem in Bogenförderrichtung 3 vorderen Bereich eine Bohrung 9 mit glatter Wandung ist.

Die Mündungsöffnung der Bohrung 10 besitzt einen gegenüber dem Durchmesser der Bohrung 9 reduzierten Querschnitt, der für eine in der Bohrung 9 angeordnete Kugel 11 etwa gleichen Durchmessers wie die Bohrung 9 einen Anschlag bildet. Durch diesen Anschlag kann die Kugel 11, die ein Abstreifelement für die angehobenen Bogen bildet, nur um etwa ein Drittel ihres Durchmessers in Bogenförderrichtung 3 aus der Bohrung 9 herausragen.

In die Gewindebohrung 8 ist eine Madenschraube als Stellschraube 12 eingeschraubt, an deren innerer Stirnseite sich eine als Wendelfeder 13 ausgebildete Druckfeder wesentlich geringerer Kraft als der Druckfeder 5 mit ihrem einen Ende abstützt. Mit ihrem anderen Ende beaufschlagt die Wendelfeder 13 die Kugel 11 in Bogenförderrichtung 3. Mittels der Stellschraube 12 ist die Vorspannung der Wendelfeder 13 und damit die Kraft zum Auslenken der Kugel 11 einstellbar.

Über dem hinteren Ende des Bogenstapels 2 ist ein im Takt einer Bogen verarbeitenden Maschine etwa senkrecht auf- und abbewegbarer Trennsauger 14 angeordnet, durch den der jeweils oberste Bogen 15 des Bogenstapels 2 erfaßbar und anhebbar ist.

Ein derart bis vor Erreichen der Kugel 11 angehobener Bogen 15 ist in Figur 1 dargestellt. Da die Kugel um das Maß, mit dem sie aus ihrer Führungsausnehmung 7 herausschaut, in Bogenförderrichtung 3 über den Bogenstapel 2 ragt, kommt es bei dem weiteren Anheben des Bogens 15 durch dessen Hinterkante 16 zu einer Beaufschlagung der Kugel 11. Dabei wird die Kugel 11, deren Oberfläche als Gleitrampe wirkt, entgegen der Kraft der Wendelfeder 13 in die Führungsausnehmung 12 hineingedrückt. Dies ist in Figur 2 dargestellt.

Wird von dem Trennsauger 14 nicht ein einzelner Bogen 15 sondern ein Doppelbogen erfaßt und angehoben, so kommt es bei der Beaufschlagung der Kugel 11 durch die Hinterkanten 15 der beiden Bogen zu einer die Hinterkanten der beiden Bogen trennenden Beaufschlagung durch die Kugel 11, wobei der untere angehobene Bogen durch die Kugel 11 an einer weiteren Hubbewegung gehindert wird und auf den Bogenstapel zurückfällt.

Der obere Bogen 15 dagegen wird weiter angehoben und kann einer Weiterfördereinrichtung zugeführt werden.

Die erfindungsgemäße Vorrichtung ist besonders gut für Bogen höherer Steifigkeit und Blechtafeln geeignet.
- 1: Träger
- 2: Bogenstapel
- 3: Bogenförderrichtung
- 4: Abstreifklotz
- 5: Druckfeder
- 6: Schräge
- 7: Führungsausnehmung
- 8: Gewindebohrung
- 9: Bohrung
- 10: Mündungsöffnung
- 11: Kugel
- 12: Stellschraube
- 13: Wendelfeder
- 14: Trennsauger
- 15: oberer Bogen
- 16: Hinterkante

## Patentansprüche

1. Vorrichtung zum Trennen und Anheben des obersten Bogens, insbesondere der obersten Blechtafel, von einem Bogenstapel, mit einer Bogenerfaßeinrichtung zum taktmäßigen Erfassen und Anheben des obersten Bogens, sowie einer auf die Hinterkante des um ein bestimmtes Maß angehobenen obersten Bogens einwirkenden Abstreifeinrichtung, die ein Abstreifelement mit einer Gleitrampe besitzt, welches durch die Hinterkante des obersten Bogens bei dessen Anheben entgegen einer Federkraft aus einer dem Bogenstapel nahen, um ein bestimmtes Maß über den Bogenstapel ragenden Ruhelage in eine dem Bogenstapel beabstandete Auslenklage bis zum Überrasten der Hinterkante über das Abstreifelement etwa horizontal bewegbar ist,
**dadurch gekennzeichnet,**
daß ein Träger (1) im oberen rückseitigen Bereich unter Federkraft am Bogenstapel (2) in Anlage ist, wobei am Träger (1) das Abstreifelement zwischen seiner Ruhelage und Auslenklage bewegbar geführt ist, daß das Abstreifelement gegenüber dem Träger (1) in seiner Ruhelage in Richtung auf den Bogenstapel (2) hin federbeaufschlagt ist, und daß das Abstreifelement in seiner Ruhelage die Anlagefläche des Trägers (1) am Bogenstapel (2) in Bogenförderrichtung (3) um ein gewisses Maß überragt.

2. Vorrichtung nach Anspruch 1,
**dadurch gekennzeichnet,**
daß der Träger (1) als Hebel ausgebildet ist, der an seinem einen Ende etwa über dem hinteren Endbereich des Bogenstapels (2) um eine quer zur Bogenförderrichtung (3) gerichtete Schwenkachse schwenkbar und mit seinem freien anderen Ende unter Federkraft an dem Bogenstapel (2) in Anlage ist.

3. Vorrichtung nach einem der vorhergehenden Ansprüche,
**dadurch gekennzeichnet,**
daß das Abstreifelement in einer in Bogenförderrichtung (3) gerichteten und zum Bogenstapel (2) hin offenen Führungsausnehmung (7) des Trägers (1) angefedert beweglich angeordnet ist, aus der es in seiner Ruhelage um ein bestimmtes Maß in Bogenförderrichtung (3) herausragt.

4. Vorrichtung nach Anspruch 3,
**dadurch gekennzeichnet,**
daß das Abstreifelement von einer in der Führungsausnehmung (7) angeordneten Druckfeder (13) in Bogenförderrichtung (3) beaufschlagt ist.

5. Vorrichtung nach Anspruch 4,
**dadurch gekennzeichnet,**
daß die Vorspannung der Druckfeder (13) einstellbar ist.

6. Vorrichtung nach Anspruch 5,
**dadurch gekennzeichnet,**
daß die Druckfeder (13) mit ihrem dem Abstreifelement abgewandten Ende an einer in Bogenförderrichtung (3) verstellbaren Stellschraube (12) abgestützt ist.

7. Vorrichtung nach Anspruch 4,
**dadurch gekennzeichnet,**
daß die Druckfeder (13) eine Wendelfeder ist.

8. Vorrichtung nach einem der vorhergehenden Ansprüche,
**dadurch gekennzeichnet,**
daß das Abstreifelement eine Kugel (11) ist.

9. Vorrichtung nach Anspruch 8,
**dadurch gekennzeichnet,**
daß die Kugel (11) um etwa ein Drittel ihres Durchmessers in Förderrichtung (3) aus der Führungsausnehmung (7) herausragbar ist.

10. Vorrichtung nach Anspruch 8,
**dadurch gekennzeichnet,**
daß zumindest die Oberfläche der Kugel (11) gehärtet ist.

## Claims

1. Device for separating and lifting the uppermost sheet, particularly the uppermost sign panel, from a sheet pile with a sheet grasping device for timed grasping and lifting the uppermost sheet, as well as a stripping device acting on the rear edge of the uppermost sheet lifted by a given amount, which has a stripping element with a slide ramp which, via the rear edge of the uppermost sheet on its lifting up is movable against a spring force substantially horizontally from a rest position adjacent the sheet pile and projecting by a given amount over the sheet pile into a deflected position spaced from the sheet pile until the rear edge latches past the stripping element, characterised in that a carrier (1) in the upper rear side region is adjacent the sheet pile (2) under spring force, wherein on the carrier (1) the stripping element is guided movably between its rest position and deflected position, that the stripping element relative to the carrier (1) in its rest position is spring-loaded in the direction towards the sheet pile (2), and that the stripping element in its rest position projects past the abutment surface of the carrier (1) against the sheet pile (2) in the sheet feed direction (3) by a certain amount.

2. Device according to Claim 1, characterised in that the carrier (1) is constructed as a lever which at its one end is swivellable about a swivel axis substantially above the rear end region of the sheet pile (2) directed transverse to the sheet feed direction (3) and with its free other end is under spring force against the sheet pile (2).

3. Device according to one of the preceding Claims, characterised in that the stripping element is arranged movably in a guide recess (7) of the carrier (1) directed in the sheet feed direction (3) and open towards the sheet pile (2), from which it projects in its rest position by a given amount in the sheet feed direction (3).

4. Device according to Claim 3, characterised in that the stripping element is subjected to a compression spring (13) arranged in the guide aperture (7) in the sheet feed direction (3).

5. Device according to Claim 4, characterised in that the pretensioning of the compression spring (13) is adjustable.

6. Device according to Claim 5, characterised in that the compression spring (13) with its end turned away from the stripping element is supported adjustably in the sheet feed direction (3) on an adjustment screw (12).

7. Device according to Claim 4, characterised in that the compression spring (13) is a coil spring.

8. Device according to one of the preceding Claims, characterised in that the stripping element is a ball (11).

9. Device according to Claim 8, characterised in that the ball (11) can project by about a third of its diameter in the feed direction (3) from the guide aperture (7).

10. Device according to Claim 8, characterised in that at least the surface of the ball (11) is hardened.

## Revendications

1. Dispositif pour séparer et soulever la feuille la plus supérieure, en particulier la feuille de tôle la plus supérieure, d'une pile de feuilles, comportant un dispositif de détection de feuille pour détecter et soulever, de façon cyclique, la feuille la plus supérieure, ainsi qu'un dispositif d'enlèvement agissant sur le bord arrière de la feuille la plus supérieure soulevée d'une valeur déterminée, lequel possède un élément d'enlèvement ayant une rampe de glissement, qui est déplaçable sensiblement horizontalement par le bord arrière de la feuille la plus supérieure lors de son soulèvement à l'encontre d'une force élastique d'une position de repos à proximité de la pile de feuilles, en saillie au-dessus de la pile de feuilles d'une valeur déterminée, dans une position déviée écartée de la pile de feuilles, jusqu'à engager le bord arrière par l'intermédiaire de l'élément d'enlèvement,
caractérisé en qu'un support (1) est en appui dans la zone arrière supérieure sous une force élastique contre la pile de feuilles (2), l'élément d'enlèvement étant guidé de façon déplaçable entre sa position de repos et sa position déviée sur le support (1), en ce que l'élément d'enlèvement est sollicité de façon élastique par rapport au support (1) dans sa position de repos en direction de la pile de feuilles (2), et en ce que l'élément d'enlèvement, dans sa position de repos, fait saillie d'une valeur donnée de la surface d'appui du support (1) contre la pile de feuilles (2) dans la direction de transport des feuilles (3).

2. Dispositif selon la revendication 1,
caractérisé en ce que le support (1) est réalisé comme levier qui peut pivoter, à une extrémité, sensiblement au-dessus de la zone d'extrémité arrière de la pile de feuilles (2) autour d'un axe de pivotement orienté transversalement à la direction de transport des feuilles (3) et, par son autre extrémité libre, est en appui contre la pile de feuilles (2) sous une force élastique.

3. Dispositif selon une des revendications précédentes,
caractérisé en ce que l'élément d'enlèvement est agencé de façon mobile en étant sollicité par un ressort dans un évidement de guidage (7), orienté dans la direction de transport des feuilles (3) et ouvert vers la pile de feuilles (2), du support (1), duquel il fait saillie, dans sa position de repos, d'une valeur déterminée dans la direction de transport des feuilles (3).

4. Dispositif selon la revendication 3,
caractérisé en ce que l'élément d'enlèvement est sollicité dans la direction de transport des feuilles (3) par un ressort de pression (13) agencé dans l'évidement de guidage (7).

5. Dispositif selon la revendication 4,
caractérisé en ce que la précontrainte du ressort de pression (13) est réglable.

6. Dispositif selon la revendication 5,
caractérisé en ce que le ressort de pression (13) s'appuie, par son extrémité opposée à l'élément d'enlèvement, contre une vis de réglage (12) réglable dans la direction de transport des feuilles (3).

7. Dispositif selon la revendication 4,
caractérisé en ce que le ressort de pression (13) est un ressort hélicoïdal.

8. Dispositif selon une des revendications précédentes,
caractérisé en ce que l'élément d'enlèvement est une bille (11).

9. Dispositif selon la revendication 8,
caractérisé en ce que la bille (11) peut faire saillie de l'évidement de guidage (7) d'environ un tiers de son diamètre dans la direction de transport (3).

10. Dispositif selon la revendication 8,
caractérisé en ce qu'au moins la surface de la bille (11) est durcie.
